# EUROPÄISCHE PATENTSCHRIFT

(11) **EP 3 118 128 B1**
(45) Veröffentlichungstag und Bekanntmachung des Hinweises auf die Patenterteilung: **04.10.2017**
(21) Anmeldenummer: 16173511.3
(22) Anmeldetag: 08.06.2016
(51) Int. Cl.: B65B 53/06

(54) **SCHRUMPFVORRICHTUNG**
SHRINKING DEVICE
DISPOSITIF DE RETRACTATION

(30) Priorität: 16.07.2015 DE 102015111563
(43) Veröffentlichungstag der Anmeldung: 18.01.2017
(73) Patentinhaber: Krones Aktiengesellschaft, 93073 Neutraubling (DE)
(72) Erfinder: NAPRAVNIK, Christian, 93073 Neutraubling (DE); KÄSTNER, Florian, 93073 Neutraubling (DE); SPINDLER, Herbert, 93073 Neutraubling (DE); KIRZINGER, Johannes, 93073 Neutraubling (DE); SCHMIDT, Simon, 93073 Neutraubling (DE)
(74) Vertreter: Benninger, Johannes

(56) Entgegenhaltungen:
- EP-A1- 2 733 076
- DE-A1-102005 059 295
- DE-T2- 60 201 393
- US-A- 4 541 224

## Beschreibung

Die vorliegende Erfindung betrifft eine Schrumpfvorrichtung gemäß den Merkmalen des Oberbegriffes des Anspruchs 1.

Die vorliegende Erfindung betrifft eine Schrumpfvorrichtung, beispielsweise einen Schrumpftunnel, zum Aufschrumpfen von Verpackungsmaterial um Artikel oder Artikelzusammenstellungen, beispielsweise zum Aufschrumpfen von Umverpackungen aus Schrumpffolie. Das Verpackungsmaterial wird im Allgemeinen als Folienzuschnitt mittels eines Einschlagsystems um den Artikel oder die Artikelzusammenstellung herum gewickelt. Innerhalb der Schrumpfvorrichtung wird in der Regel über seitliche Schachtwände Schrumpfmedium, insbesondere Heißluft o.ä. auf die mit Verpackungsmaterial umhüllten Artikel oder Artikelzusammenstellungen aufgedüst. Dadurch wird das Verpackungsmaterial auf den Artikel oder die Artikelzusammenstellung aufgeschrumpft, umschließt diese eng und fixiert die Artikel einer Artikelzusammenstellung auf diese Weise.

Die Artikel oder Artikelzusammenstellungen werden über ein Endlosfördermittel umfassend ein Obertrum und ein Untertrum, beispielsweise einen Mattenkettenförderer o.ä., durch die Schrumpfvorrichtung bewegt. Vorzugsweise ist vorgesehen, dass auch Schrumpfmedium von unten her durch das Obertrum des Endlosfördermittels auf die Unterseite der Artikel oder Artikelzusammenstellungen einwirkt.

Um die Bewegung des Endlosfördermittels innerhalb der Schrumpfvorrichtung zu unterstützen, sind in der Regel unterhalb der Förderfläche unterstützende Gleitleisten angeordnet, auf denen das Obertrum des Endlosfördermittels aufliegt und sich in Transportrichtung bewegt. Um die Bewegung des Endlosfördermittels möglichst wenig zu stören, weisen diese Gleitleisten wenig Reibung zum Endlosfördermittel auf. Herkömmlicherweise werden Gleitleisten aus gepresstem Graphit verwendet. Gepresstes Graphit ist zum einen sehr hitzebeständig, so dass es gut für die Verwendung im Inneren der Schrumpfvorrichtung geeignet ist, in dem in der Regel hohe Temperaturen vorherrschen. Weiterhin weist gepresstes Graphit gute Gleiteigenschaften auf, insbesondere besteht eine geringe Reibung zwischen den Graphitleisten und dem aufliegenden Bereich des Endlosfördermittels.

Problematisch ist hierbei, dass im Bereich der Graphitleisten kein Schrumpfmedium von unten her auf die Artikel oder Artikelzusammenstellungen einwirken kann. Aus diesem Grund sind die stützenden Gleitleisten sehr schmal ausgebildet, um möglichst wenig des von unten auf die Artikel bzw. Artikelzusammenstellungen gerichteten Schrumpfmediums abzuschirmen, insbesondere sind die Gleitleisten derart schmal ausgestaltet, dass sie zwischen zwei parallelen Düsenreihen einer unterhalb des Obertrums angeordneten Verteilvorrichtung für Schrumpfmedium angeordnet werden können.

Beispielsweise werden in einem Schrumpftunnel fünfzehn Graphitleisten in drei Parallelreihen angeordnet, die jeweils in ein C- Profil eingeschoben werden. Hierbei ist problematisch, dass Graphit sehr spröde ist. Dies schränkt die Möglichkeiten der Gestaltung der Graphitleisten sehr ein.

Eine Anordnung von Auflage- bzw. Gleitleisten unterhalb eines Mattenkettenförderers ist beispielsweise in Figur 16 der Offenlegungsschrift US 20040231301 A1 dargestellt. Insbesondere ist in diesem Fall unterhalb des Obertrums des Mattenkettenförderers eine Luftkammer angeordnet, die auf ihrer Oberseite Düsenreihen aufweist, durch die Heißluft nach oben zum Mattenkettenförderer geleitet wird. Die Auflage- bzw. Gleitleisten sind jeweils derart schmal ausgestaltet, dass sie zwischen zwei parallelen Düsenreihen angeordnet werden können. In Abhängigkeit von der Anordnung der Düsen ist eine große Anzahl von Auflage- bzw. Gleitleisten notwendig, um eine ausreichend stabile Auflage für den Mattenkettenförderer zu bilden.

Die Aufgabe der Erfindung besteht darin, die oben genannten Nachteile des Stands der Technik zu beseitigen und insbesondere die Auflagefläche für das Endlosfördermittel zu vergrößern.

Die obige Aufgabe wird durch eine Schrumpfvorrichtung gelöst, die die Merkmale in dem Patentanspruch 1 umfasst. Weitere vorteilhafte Ausgestaltungen werden durch die Unteransprüche beschrieben.

Die Erfindung bezieht sich auf eine Schrumpfvorrichtung für die Verarbeitung von mit Verpackungsmaterial, insbesondere Schrumpffolie, umhüllten Artikeln bzw. Artikelzusammenstellungen. Diese werden im Folgenden als Vor- Produkte bezeichnet. Durch die Behandlung der Vor- Produkte mit Schrumpfmedium wird ein Produkt erzeugt, bei dem sich das Verpackungsmaterial an die äußere Form der Artikel bzw. Artikelzusammenstellungen anpasst und diese miteinander verbindet.

Die Schrumpfvorrichtung umfasst ein Gehäuse und weist eine Mehrzahl von Verteilvorrichtungen für Schrumpfmedium auf. Beispielsweise handelt es sich bei den Verteilvorrichtungen um seitlich eine Transportbahn begrenzende Schachtwände, über die die Vor- Produkte mit einem Schrumpfmedium zur Bildung der Produkte beaufschlagt werden. Beispielsweise weisen die Schachtwände Düsenöffnungen auf, über die das Schrumpfmedium, beispielsweise heiße Luft, in Richtung der Vor- Produkte in den Innenraum der Schrumpfvorrichtung gelangt. Für den Transport der mit Verpackungsmaterial umhüllten Vor- Produkte und innerhalb der Schrumpfvorrichtung gebildeten Produkte durch die Schrumpfvorrichtung hindurch findet ein Endlosfördermittel umfassend ein Obertrum und ein Untertrum Verwendung. Das Endlosfördermittel ist zumindest im Bereich des Obertrums für Schrumpfmedium durchlässig.

Das Obertrum ist auf mindestens einer Gleitleiste geführt, um eine stabile Transportfläche für die Vor- Produkte und Produkte zu bilden.

Gemäß einer Ausführungsform der Erfindung ist das Obertrum auf einer Mehrzahl von in mindestens zwei Parallelreihen angeordneten Gleitleisten geführt, um eine stabile Transportfläche für die Vor- Produkte und Produkte zu bilden.

Unterhalb der mindestens einen Gleitleiste ist eine Verteilvorrichtung für Schrumpfmedium zwischen dem Obertrum und dem Untertrum des Endlosfördermittels angeordnet. Beispielsweise ist die Verteilvorrichtung ein Schacht, der sich parallel zum Obertrum entlang der Transportbahn bzw. Förderfläche erstreckt. Zumindest die Oberseite der Verteilvorrichtung weist Düsenöffnungen für Schrumpfmedium auf, das durch das Obertrum in den Innenraum der Schrumpfvorrichtung und insbesondere auf die Unterseite der Vor- Produkte und Produkte gelangt.

Die Zufuhr von Schrumpfmedium von unten her kann über die gesamte Förderfläche des Obertrums gleichmäßig erfolgen. Es ist jedoch auch möglich, durch die gezielte Einstellung und Regulierung einzelner Düsenöffnungen oder beispielsweise vermittels seitlich verschiebbarer und / oder parallel zur Förderrichtung verschiebbarer Blendenelemente o.ä. die Zufuhr von Schrumpfmittel auf bestimmte Bereiche des Obertrums einzugrenzen. Insbesondere kann eine spezielle Einstellung in Abhängigkeit von dem jeweiligen Produkt erfolgen, um die Energiezufuhr auf die wesentlichen Bereiche einzugrenzen und somit den Energiebedarf zu minimieren.

Um eine bessere, insbesondere gleichmäßigere, Abstützung der Transportbahn bzw. Förderfläche zu erzielen und somit eine besonders gleichmäßige Förderfläche zu erreichen, kann es vorteilhaft sein, die mindestens eine Gleitleiste verhältnismäßig breit auszugestalten. Um trotzdem eine ausreichende Durchströmung des Obertrums mit Schrumpfmedium von unten her zu erreichen, weist die mindestens eine Gleitleiste, die eine Auflage für das Obertrum bildet, Durchtrittsöffnungen auf, durch die das Schrumpfmedium durchtreten kann. Dadurch kann auch im Bereich der Auflage des Obertrums auf die mindestens eine Gleitleiste jeweils Schrumpfmedium auf die Unterseite der Vor- Produkte und Produkte gelangen, wodurch eine Verbesserung der Produktqualität erzielt werden kann.

Vorzugsweise sind die Durchtrittsöffnungen orthogonal zur Auflagefläche der mindestens einen Gleitleiste für das Endlosfördermittel bzw. orthogonal zu der durch das Obertrum gebildeten Förderfläche ausgerichtet. Gemäß einer alternativen Ausführungsform können die Durchtrittsöffnungen jedoch auch in einem von 90° abweichenden Winkel zur Auflagefläche der mindestens einen Gleitleiste für das Endlosfördermittel angeordnet sein.

Gemäß einer bevorzugten Ausführungsform sind die Düsenöffnungen in einem regelmäßigen Muster angeordnet. Insbesondere sind die Durchtrittsöffnungen regelmäßig entlang der gesamten Länge und über die gesamte Breite der mindestens einen Gleitleiste angeordnet, so dass über die gesamte Transportbahn im Bereich der mindestens einen Gleitleiste eine gleichmäßige Durchströmung des Obertrums mit Schrumpfmedium erzielt wird.

Gemäß einer Ausführungsform ist vorgesehen, dass das Muster, in dem die Durchtrittsöffnungen der mindestens einen Gleitleiste angeordnet sind, mit dem Muster der Düsenöffnungen der unterhalb der mindestens einen Gleitleiste angeordneten Verteilvorrichtung korrespondiert. Vorzugsweise wird die mindestens eine Gleitleiste derart angeordnet, dass Durchtrittsöffnungen der mindestens einen Gleitleiste jeweils fluchtend zu Düsenöffnungen der Verteilvorrichtung angeordnet sind.

Vorzugsweise besteht die mindestens eine Gleitleiste aus Graphit oder einem hitzebeständigen Kunststoff. Beispielsweise eignen sich Polyetheretherketon (PEEK), Polyaryletherketone (PAEK), oder Polyimid (PI), da diese Kunststoffe hitzebeständig sind und zudem gute Gleiteigenschaften aufweisen.

Die Durchtrittsöffnungen weisen vorzugsweise einen kreisrunden oder einen langlochförmigen Querschnitt auf. Kreisrunde Querschnitte werden durch Durchbohren der mindestens einen Gleitleiste an entsprechenden Positionen erzeugt.

Die Ausbildung der Durchtrittsöffnungen ist unter anderem von dem für die mindestens eine Gleitleiste verwendeten Material abhängig. Bei der Verwendung von Graphit ist die Verwendung von runden Löchern auf Grund der thermischen Dehnung und der Sprödigkeit des Materials schwierig. Daher werden bei Graphitleisten vorzugsweise Langlöcher verwendet. Die Langlöcher werden beispielsweise durch Einfräsen in die mindestens eine Graphit- Gleitleiste eingebracht. Bei Gleitleisten aus einem der oben genannten Kunststoffe können die Durchtrittsöffnungen dagegen problemlos einen kreisrunden Durchmesser aufweisen und durch einfaches Bohren von (runden) Löchern hergestellt werden.

Gemäß einer bevorzugten Ausführungsform können die Durchtrittsöffnungen, insbesondere die runden Löcher oder Langlöcher, an der dem Obertrum benachbarten Oberseite und / oder der der Verteilvorrichtung benachbarten Unterseite jeweils Fasen enthalten, um eine bessere Vorverteilung des Schrumpfmediums im Bereich der mindestens einen Gleitleiste zu erzielen.

Die Düsenöffnungen der Verteilvorrichtung sind vorzugsweise in parallelen Düsenreihen angeordnet. Insbesondere sind die Düsenreihen parallel zur Transportrichtung der Vor- Produkte oder Produkte auf dem Obertrum des Endlosfördermittels ausgerichtet. Zwischen benachbarten, parallelen Düsenreihen ist jeweils ein erster Abstand ausgebildet. Die mindestens eine Gleitleiste ist parallel zu den Düsenreihen angeordnet und kann eine Breite aufweisen, die größer ist als der erste Abstand zwischen benachbarten Düsenreihen. Das heißt insbesondere, dass die mindestens eine Gleitleiste nicht zwischen benachbarten Düsenreihen angeordnet werden kann. Da die mindestens eine Gleitleiste jedoch die bereits beschriebenen Durchtrittsöffnungen aufweist, gelangt trotzdem Schrumpfmedium zumindest weitgehend ungehindert durch das Obertrum des Endlosfördermittels hindurch an die Unterseite der Vor- Produkte bzw. Produkte. Insbesondere wenn die Durchtrittsöffnungen vorzugsweise fluchtend zu Düsenöffnungen angeordnet sind, gelangt das Schrumpfmedium besser und gleichmäßiger an die Unterseite der Vor- Produkte bzw. Produkte.

Die mindestens eine Gleitleiste muss bei Bedarf, beispielsweise bei Verschleiß, ausgetauscht werden können. Vorzugsweise ist die mindestens eine Gleitleiste an mindestens einem C- Profilelement angeordnet und befestigt, das sich unterhalb des Obertrums des Endlosfördermittels parallel zu den Düsenreihen der Verteilvorrichtung erstrecken. Damit das mindestens eine C- Profilelement nicht die Strömung des Schrumpfmediums durch die Gleitleisten und durch das Obertrum des Endlosfördermittels hindurch auf die Unterseite der Vor- Produkte bzw. Produkte stören, hat das mindestens eine C- Profilelement gemäß einer bevorzugten Ausführungsform Luftkanäle ausgebildet, die sich orthogonal zu einer Förderebene des Obertrums erstrecken. Vorzugsweise sind der Luftkanal / die Luftkanäle des C- Profilelementes und zumindest ein Teil der Durchtrittsöffnungen der Gleitleisten derart angeordnet, dass diese nach Montage der Gleitleiste am C- Profilelement zumindest teilweise fluchten. Insbesondere ist vorgesehen, dass die Luftkanäle der C- Profileelemente fluchtend zu Düsenöffnungen der Verteilvorrichtung und zu Durchtrittsöffnungen der Gleitleisten angeordnet sind.

Gemäß einer Ausführungsform der Erfindung ist eine einzige Gleitleiste vorgesehen, die im Wesentlichen dieselbe Breite wie das Obertrum aufweist und sich über die gesamte Länge des Obertrums erstreckt. Hierbei kann beispielsweise eine Befestigung der Gleitleiste innerhalb der Schrumpfvorrichtung an den seitlichen Kanten der Gleitleiste parallel zur Förderrichtung des Obertrums vorgesehen sein, insbesondere in einem Bereich, in dem keine Produkte gefördert werden, da diese in der Regel im mittleren Bereich des Obertrums und nicht in den seitlichen Randbereichen positioniert werden.

Durch die optimierte Führung des Schrumpfmediums durch das Endlosfördermittel hindurch auf die Unterseite der Artikel bzw. Artikelzusammenstellungen kann ein optimales Schrumpfergebnis im unteren Bereich der Artikel bzw. Artikelzusammenstellungen erzielt werden, was wiederum zu einer erhöhten Stabilität des Endproduktes führt.

Da die mindestens eine Gleitleiste breiter ausgestaltet werden kann, insbesondere da die mindestens eine Gleitleiste sich in der Breite über mehrere Düsenreihen der Verteilvorrichtung erstrecken kann, erhöht sich die Auflagefläche für das Obertrum des Endlosfördermittels, was wiederum zu einer verbesserten, insbesondere stabileren, Förderebene für die Vor- Produkte bzw. Produkte führt. Aufgrund der Möglichkeit der breiteren Ausgestaltung der mindestens einen Gleitleiste ist auch die Ausführung und Anordnung der Durchtrittsöffnungen gegenüber schmaleren Gleitleisten einfacher und insbesondere kostengünstiger möglich.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Figur 1 zeigt eine schematische Ansicht einer erfindungsgemäßen Schrumpfvorrichtung von oben.
Figur 2 zeigt eine schematische seitliche Ansicht einer erfindungsgemäßen Schrumpfvorrichtung.
Figuren 3 und 4 zeigen unterschiedliche Ausführungsformen von Gleitleisten von oben.
Figur 5 zeigt eine Schnittdarstellung durch eine Gleitleiste in seitlicher Darstellung.
Figur 6 zeigt eine Befestigung einer Gleitleiste.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung oder das erfindungsgemäße Verfahren ausgestaltet sein können und stellen keine abschließende Begrenzung dar.

Figur 1 zeigt eine schematische Ansicht einer erfindungsgemäßen Schrumpfvorrichtung 1 von oben und Figur 2 zeigt eine schematische seitliche Ansicht der Schrumpfvorrichtung 1. Diese wird insbesondere zum Aufschrumpfen von flächigem Verpackungsmaterial 12 auf Artikel 10 oder Artikelzusammenstellungen verwendet. Die mit dem Verpackungsmaterial 12 umhüllten Artikel 10 oder Artikelzusammenstellungen werden im Folgenden auch als Vor- Produkt 14 bezeichnet.

Die Schrumpfvorrichtung 1 umfasst in der Regel ein weitgehend geschlossenes Gehäuse 100 mit einer Eintrittsöffnung 101 für die Vor- Produkte 14 und einer Austrittsöffnung 102 für die fertigen Produkte 15. Die Vor- Produkte 14 werden in einer Transportrichtung TR auf einem ersten Transportmittel 105 der Schrumpfvorrichtung 1 zugeführt und treten über die Eintrittsöffnung 101 in den durch das Gehäuse 100 umschlossenen Innenraum 103 der Schrumpfvorrichtung 1 ein. In dem Innenraum 103 der Schrumpfvorrichtung 1 werden die Vor- Produkte 14 über ein weiteres Endlosfördermittel 2 in Transportrichtung TR zur Austrittsöffnung 102 bewegt und dabei allumfassend mit einem Schrumpfmedium S beaufschlagt. Beispielsweise wird heiße Luft o.ä. von den Seiten und / oder von oben und / oder von unten her auf die Vor- Produkte 14 geleitet. Dadurch wird das Verpackungsmaterial 12 eng um die Artikel 10 oder Artikelzusammenstellungen herum aufgeschrumpft und das gewünschte Produkt 15 gebildet. Dieses wird über die Austrittsöffnung 102 aus der Schrumpfvorrichtung 1 entfernt und anschließend über ein zweites Transportmittel 106 weiteren Verarbeitungsvorrichtungen (nicht dargestellt) zugeführt.

Das Endlosfördermittel 2 weist ein Obertrum 3 und ein Untertrum 4 auf. Vorzugsweise werden die Vor- Produkte 14 auch von unten her mit Schrumpfmedium Su beaufschlagt. Aus diesem Grund ist das Endlosfördermittel 2 zumindest im Bereich des Obertrums 3 für Schrumpfmedium S, Su durchlässig. Das Schrumpfmedium S, Su wird beispielsweise durch ein Gebläse o.ä. erzeugt und über eine zwischen dem Obertrum 3 und dem Untertrum 4 angeordneten Verteilvorrichtung 6 auf die Unterseite der VorProdukte 14 geleitet. Die Verteilvorrichtung 6 weist beispielsweise auf ihrer zum Obertrum 3 benachbarten Oberseite Düsenöffnungen 7 auf, über die das Schrumpfmedium Su, insbesondere heiße Luft o.ä. von unten her auf die Unterseite der Vor- Produkte 14 aufgedüst wird.

Das Obertrum 3 bildet die Förderebene FE für die Vor- Produkte 14 bzw. für die fertigen Produkte 15. Um die Förderebene FE zu stabilisieren, wird das Obertrum 3 vorzugsweise auf in mindestens zwei Parallelreihen angeordneten Gleitleisten 50 geführt. Die Verteilvorrichtung 6 für das Schrumpfmedium S ist unterhalb der Gleitleisten 50 angeordnet. Damit die Gleitleisten 50 die Zufuhr von Schrumpfmedium Su auf die Unterseite der Vor- Produkte 14 nicht stören, müssen diese herkömmlicherweise sehr schmal ausgestaltet sein und jeweils zwischen Reihen 9 von Düsenöffnungen 7 (vgl. Figur 6) der Verteilvorrichtung 6 angeordnet werden. Erfindungsgemäß ist vorgesehen, dass die Gleitleisten 50 Durchtrittsöffnungen 52 für das Schrumpfmedium Su aufweisen.

Figuren 3 und 4 zeigen unterschiedliche Ausführungsformen von Gleitleisten 50 von oben, insbesondere zeigen die Figuren unterschiedliche Ausführungsformen von Durchtrittsöffnungen 52.

Die in Figur 2 dargestellte Verteilvorrichtung 6 für Schrumpfmedium Su weist auf der dem Obertrum 3 zugewandten Oberseite Düsenöffnungen 7 auf, durch die das Schrumpfmedium Su weitgehend senkrecht durch das Obertrum 3 auf die Unterseite der Vor- Produkte 14 und / oder Produkte 15 geleitet wird. Die Düsenöffnungen 7 sind vorzugsweise in einem regelmäßigen Muster, insbesondere in Düsenreihen o.ä. angeordnet. Die Durchtrittsöffnungen 52 der Gleitleisten 50 sind vorzugsweise in einem korrespondierenden regelmäßigen Muster ausgebildet. Gemäß einer bevorzugten Ausführungsform werden die Gleitleisten 50 unterhalb des Obertrums 4 (vergleiche Figur 2) derart angeordnet und ausgerichtet, dass die Durchtrittsöffnungen 52 der Gleitleisten 50 jeweils mit Düsenöffnungen 7 der Verteilvorrichtung 6 fluchten.

Die Gleitleisten 50 bestehen aus einem hitzebeständigen und gleitfähigen Material, beispielsweise aus Graphit oder einem hitzebeständigen Kunststoff. Die Durchtrittsöffnungen 52a können gemäß dem Ausführungsbeispiel eine Gleitleiste 50a in Figur 3 einen kreisrunden Querschnitt oder gemäß dem Ausführungsbeispiel eine Gleitleiste 50b in Figur 4 einen Querschnitt in Form eines Langlochs aufweisen. Dies ist unter anderem von der Art des verwendeten Materials abhängig. Bei Gleitleisten 50 aus Graphit ist die Verwendung von Durchtrittsöffnungen 52b in Form eines Langlochs aufgrund der Sprödigkeit des Materials zu bevorzugen.

Durch die Ausgestaltung mit Durchtrittsöffnungen 52 können die Gleitleisten 50 nunmehr breiter ausgestaltet werden und sind in ihrer Breite B₅₀ nicht mehr auf den Abstand A zwischen Düsenreihen 9 der Verteilvorrichtung 6 (vgl. auch Figur 6) beschränkt. Insbesondere können die Gleitleisten 50 nunmehr eine Breite B₅₀ aufweisen, die sich über mehrere benachbarte Düsenreihen 9 der Verteilvorrichtung 6 erstreckt.

Figur 5 zeigt eine Schnittdarstellung durch eine Gleitleiste 50 in seitlicher Darstellung, insbesondere Schnittdarstellung A-A durch eine Gleitleiste 50a gemäß Figur 3. Die Durchtrittsöffnung 52a weist an der dem Obertrum 3 benachbarten Oberseite der Gleitleiste 50a eine Fase 54 auf (vgl. auch Figur 2). Dies bewirkt eine verbesserte Verteilung des Schrumpfmediums Su in Richtung der Unterseite der Vor- Produkte 14 bzw. Produkte 15.

Figur 6 zeigt eine Befestigung einer Gleitleiste 50 an einem C- Profilelement 60. Die C- Profilelemente 60 erstrecken sich unterhalb des Obertrums 3 parallel zu den in Düsenreihen 9 angeordneten Düsenöffnungen 7 der Verteilvorrichtung 6. Vorzugsweise haben die C- Profilelemente 60 Luftkanäle 62 ausgebildet. Diese erstrecken sich insbesondere orthogonal zu einer durch das Obertrum 3 gebildeten Förderebene FE und bewirken, dass auch im Bereich der Befestigung der Gleitleisten 50 Schrumpfmedium Su durch die Gleitleisten 50 und somit durch insbesondere durch das Obertrum 3 hindurch gelangen kann.

Besonders bevorzugt sind dabei die Luftkanäle 62 der C- Profileelemente 60 fluchtend zu Düsenöffnungen 7 der Verteilvorrichtung 6 und fluchten zu Durchtrittsöffnungen 52 der Gleitleisten 50 angeordnet.

Figur 6 zeigt besonders deutlich, dass aufgrund der Durchtrittsöffnungen 52 der Gleitleisten 50 nunmehr auch Gleitleisten 50 verwendet werden können, die eine Breite B₅₀ aufweisen, der ein Vielfaches des Abstands A zwischen den Düsenreihen 9 der Verteilvorrichtung 6 beträgt. Die dargestellte Gleitleiste 50 weist beispielsweise eine Breite B₅₀ auf, die sich über drei benachbarte Düsenreihen 9 der Verteilvorrichtung 6 erstreckt.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Schrumpfvorrichtung
- 2: Endlosfördermittel
- 3: Obertrum
- 4: Untertrum
- 6: Verteilvorrichtung
- 7: Düsenöffnung
- 9: Düsenrehe/Rehe
- 10: Artikel
- 12: Verpackungsmaterial
- 14: Vor- Produkt
- 15: Produkt
- 50: Gleitleiste
- 52: Durchtrittsöffnung
- 54: Fase
- 60: C- Profilelement
- 62: Luftkanal
- 100: Gehäuse
- 101: Eintrittsöffnung
- 102: Austrittsöffnung
- 103: Innenraum
- 105: erstes Transportmittel
- 106: zweites Transportmittel

- A: Abstand
- B₅₀: Breite der Gleitleiste
- FE: Förderebene
- S / Su: Schrumpfmedium
- TR: Transportrichtung

## Patentansprüche

1. Schrumpfvorrichtung (1) zum Aufschrumpfen von flächigem Verpackungsmaterial (12) auf Artikel (10) oder Artikelzusammenstellungen
mit einem für Schrumpfmedium (S) durchlässigen Endlosfördermittel (2) umfassend ein Obertrum (3) und ein Untertrum (4);
wobei das Obertrum (3) auf mindestens einer Gleitleiste (50) geführt ist;
wobei zwischen dem Obertrum (3) und dem Untertrum (4) unterhalb der mindestens einen Gleitleiste (50) eine Verteilvorrichtung (6) für Schrumpfmedium (S) angeordnet ist, wobei zumindest die Oberseite der Verteilvorrichtung (6) Düsenöffnungen (7) für das Schrumpfmedium (S) aufweist,
wobei die mindestens eine Gleitleiste (50) Durchtrittsöffnungen (52) für das Schrumpfmedium (S) aufweisen.

2. Schrumpfvorrichtung (1) nach Anspruch 1, wobei das Obertrum (3) auf in mindestens zwei Parallelreihen angeordneten Gleitleisten (50) geführt ist.

3. Schrumpfvorrichtung (1) nach Anspruch 1 oder 2, wobei die Düsenöffnungen (7) in einem regelmäßigen Muster, insbesondere in Düsenreihen (9), angeordnet sind und wobei die Durchtrittsöffnungen (52) der mindestens einen Gleitleisten (50) in einem korrespondierenden regelmäßigen Muster angeordnet sind.

4. Schrumpfvorrichtung (1) nach Anspruch 3, wobei die Durchtrittsöffnungen (52) der mindestens einen Gleitleiste (50) jeweils fluchtend zu Düsenöffnungen (7) der Verteilvorrichtung (6) angeordnet sind.

5. Schrumpfvorrichtung (1) nach einem der voranstehenden Ansprüche, wobei die mindestens eine Gleitleiste (50) aus Graphit oder einem hitzebeständigen Kunststoff besteht.

6. Schrumpfvorrichtung (1) nach einem der voranstehenden Ansprüche, wobei die Durchtrittsöffnungen (52) einen kreisrunden oder einen langlochförmigen Querschnitt aufweisen.

7. Schrumpfvorrichtung (1) nach einem der voranstehenden Ansprüche, wobei die Durchtrittsöffnungen (52) an der der Verteilvorrichtung (6) benachbarten Unterseite und / oder an der dem Obertrum (3) benachbarten Oberseite der mindestens einen Gleitleiste (50) eine Fase (54) aufweisen.

8. Schrumpfvorrichtung (1) nach einem der voranstehenden Ansprüche, wobei die Düsenöffnungen (7) der Verteilvorrichtung (6) in parallelen Düsenreihen (9) angeordnet sind, wobei die Düsenreihen (9) parallel zur Transportrichtung (TR) der mit Verpackungsmaterial (12) umhüllten Artikel (10) bzw. Artikelzusammenstellungen auf dem Obertrum (3) des Endlosfördermittels (2) ausgerichtet sind, und wobei zwischen benachbarten, parallelen Düsenreihen (9) jeweils ein erster Abstand (A) ausgebildet ist, wobei die mindestens eine Gleitleiste (50) parallel zu den Düsenreihen (9) angeordnet ist und wobei die mindestens eine Gleitleiste (50) jeweils eine Breite (B₅₀) aufweist, die größer ist als der erste Abstand (A) zwischen benachbarten Düsenreihen (9).

9. Schrumpfvorrichtung (1) nach einem der voranstehenden Ansprüche, wobei die mindestens eine Gleitleiste (50) an mindestens einem C- Profilelement (60) angeordnet ist, wobei sich das mindestens eine C- Profilelement (60) unterhalb des Obertrums (7) parallel zu den in Dü senreihen (9) angeordneten Düsenöffnungen (7) der Verteilvorrichtung (6) erstreckt, wobei das mindestens eine C- Profilelemente (60) Luftkanäle (62) ausgebildet hat, die sich orthogonal zu einer durch das Obertrum (3) gebildeten Förderebene (FE) erstrecken.

10. Schrumpfvorrichtung (1) nach Anspruch 9, wobei die Luftkanäle (62) der C-Profileelemente (60) fluchtend zu Düsenöffnungen (7) der Verteilvorrichtung (6) und zu Durchtrittsöffnungen (52) der mindestens einen Gleitleiste (50) angeordnet sind.

## Claims

1. A shrinking apparatus (1) for heat shrinking planar packaging material (12) onto articles (10) or sets of articles,
with an endless conveying means (2) that is permeable to shrink medium (S), the endless conveying means (2) comprising an upper strand (3) and a bottom strand (4);
wherein the upper strand (3) is guided on at least one sliding rail (50);
wherein a distribution device (6) for shrink medium (S) is disposed between the upper strand (3) and the bottom strand (4) below the at least one sliding rail (50); wherein at least the top side of the distribution device (6) has nozzle openings (7) for the shrink medium (S);
wherein the at least one sliding rail (50) has passage openings (52) for the shrink medium (S).

2. The shrinking apparatus (1) as recited in claim 1, wherein the upper strand (3) is guided on sliding rails (50) that are disposed in at least two parallel rows.

3. The shrinking apparatus (1) as recited in claim 1 or 2, wherein the nozzle openings (7) are disposed in a regular pattern, in particular in nozzle rows (9); and wherein the passage openings (52) of the at least one sliding rail (50) are disposed in a corresponding regular pattern.

4. The shrinking apparatus (1) as recited in claim 3, wherein the passage openings (52) of the at least one sliding rail (50) are in each case disposed aligned with nozzle openings (7) of the distribution device (6).

5. The shrinking apparatus (1) as recited in one of the previous claims, wherein the at least one sliding rail (50) consists of graphite or of a heat-resistant plastic material.

6. The shrinking apparatus (1) as recited in one of the previous claims, wherein the passage openings (52) have a circular or a slot-formed cross section.

7. The shrinking apparatus (1) as recited in one of the previous claims, wherein the passage openings (52) have a chamfer (54) at the bottom side of the at least one sliding rail (50) adjacent to the distribution device (6) and/or at the top side of the at least one sliding rail (50) adjacent to the upper strand (3).

8. The shrinking apparatus (1) as recited in one of the previous claims, wherein the nozzle openings (7) of the distribution device (6) are disposed in parallel nozzle rows (9); wherein the nozzle rows (9) are aligned parallel to the transport direction (TR) of the articles (10) or, as the case may be, of the sets of articles on the upper strand (3) of the endless conveying means (2), said articles (10) or sets of articles being wrapped in packaging material (12); and wherein a first space (A) is formed in each case between adjacent, parallel nozzle rows (9); wherein the at least one sliding rail (50) is disposed parallel to the nozzle rows (9); and wherein the at least one sliding rail (50) in each case has a width (B₅₀) that is greater than the first space (A) between adjacent nozzle rows (9).

9. The shrinking apparatus (1) as recited in one of the previous claims, wherein the at least one sliding rail (50) is disposed at at least one C profile element (60); wherein the at least one C profile element (60) extends below the upper strand (3) parallel to the nozzle openings (7) of the distribution device (6), the nozzle openings being disposed in nozzle rows (9); wherein the at least one C profile elements (60) has air ducts (62) formed that extend orthogonally to a conveying surface (FE) formed by the upper strand (3).

10. The shrinking apparatus (1) as recited in claim 9, wherein the air ducts (62) of the C profile elements (60) are disposed aligned with nozzle openings (7) of the distribution device (6) and with passage openings (52) of the at least one sliding rail (50).

## Revendications

1. Dispositif de rétraction (1) pour rétracter du matériau d'emballage plan (12) sur des articles (10) ou des assemblages d'articles
avec un moyen de transport sans fin (2) perméable à de l'agent de retrait (S), comprenant un brin supérieur (3) et un brin inférieur (4) ;
le brin supérieur (3) étant guidé sur au moins une barre de glissement (50) ;
un dispositif de répartition (6) pour agent de retrait (S) étant agencé entre le brin supérieur (3) et le brin inférieur (4) en dessous de la/les barre(s) de glissement (50), la face supérieure du dispositif de répartition (6) au moins présentant des pointeaux de buse (7) pour l'agent de retrait (S),
la/les barre(s) de glissement (50) présentant des orifices de sortie (52) pour l'agent de retrait (S).

2. Dispositif de rétraction (1) selon la revendication 1, le brin supérieur (3) étant guidé sur des barres de glissement (50) agencées sur au moins deux rangées parallèles.

3. Dispositif de rétraction (1) selon la revendication 1 ou 2, les pointeaux de buses (7) étant agencés selon un schéma régulier, notamment en rangées de buses (9), et les orifices de sortie (52) de la/des barre(s) de glissement (50) étant agencés selon un schéma régulier correspondant.

4. Dispositif de rétraction (1) selon la revendication 3, chacun des orifices de sortie (52) de la/des barre(s) de glissement (50) étant agencé dans l'alignement des pointeaux de buse (7) du dispositif de répartition (6).

5. Dispositif de rétraction (1) selon l'une quelconque des revendications précédentes, la/les barre(s) de glissement (50) étant constituée(s) de graphite ou d'une matière plastique résistant à la chaleur.

6. Dispositif de rétraction (1) selon l'une quelconque des revendications précédentes, les orifices de sortie (52) présentant une section soit circulaire soit en forme de trou oblong.

7. Dispositif de rétraction (1) selon l'une quelconque des revendications précédentes, les orifices de sortie (52) sur la face inférieure adjacente au dispositif de répartition (6) et/ou sur la face supérieure, adjacente au brin supérieur (3), de la/des barre(s) de glissement (50) présentant un chanfrein (54).

8. Dispositif de rétraction (1) selon l'une quelconque des revendications précédentes, les pointeaux de buse (7) du dispositif de répartition (6) étant agencés en rangées de buses parallèles (9), lesdites rangées de buses (9) étant orientées parallèlement au sens de transport (TR) des articles (10) ou assemblages d'articles enveloppés de matériau d'emballage (12) sur le brin supérieur (3) du moyen de transport sans fin (2), et un premier écart (A) étant formé entre chaque rangée de buses (9) voisines et parallèles, la/les barre(s) de glissement (50) étant agencée(s) parallèle(s) aux rangées de buses (9) et la/les barre(s) de glissement (50) présentant chacune une largeur (B50) supérieure au premier écart (A) entre des rangées de buses (9) voisines.

9. Dispositif de rétraction (1) selon l'une quelconque des revendications précédentes, la/les barre(s) de glissement (50) étant agencée(s) sur au moins un élément profilé en C (60), le/les élément(s) profilés en C (60) s'étendant en dessous du brin supérieur (3) parallèlement aux pointeaux de buse (7) agencés en rangées de buses (9), l'/les élément(s) profilé(s) en C (60) ayant des conduits d'air (62) qui s'étendent à l'orthogonale d'un plan de transport (FE) formé par le brin supérieur (3).

10. Dispositif de rétraction (1) selon la revendication 9, les conduits d'air (62) des éléments profilés en C (60) étant agencés dans l'alignement des pointeaux de buse (7) du dispositif de répartition (6) et des orifices de sortie (52) de la/des barre(s) de glissement (50).
